# FASCICULE DE BREVET EUROPEEN

(11) **EP 1 058 807 B1**
(45) Date de publication et mention de la délivrance du brevet: **12.03.2003**
(21) Numéro de dépôt: 99961164.3
(22) Date de dépôt: 23.12.1999
(51) Int. Cl.: F28F 9/013, F28D 1/047, F28F 21/06

(54) **ECHANGEUR DE CHALEUR A TUBES SOUPLES**
WÄRMETAUSCHER MIT BIEGSAMEN ROHREN
HEAT EXCHANGER WITH FLEXIBLE TUBES

(30) Priorité: 29.12.1998 FR 9816560; 17.05.1999 FR 9906223
(43) Date de publication de la demande: 13.12.2000
(73) Titulaire: VALEO THERMIQUE MOTEUR, 78321 La Verrière (FR)
(72) Inventeur: MARTINS, Carlos, Manuel, F-78490 Montfort l'Amaury (FR); MARECHAL, Laurence, F-78000 Versailles (FR)
(74) Mandataire: Lemaire, Marc
(86) Numéro de dépôt international: FR9903277
(87) Numéro de publication internationale: WO00039517

(56) Documents cités:
- FR-A- 406 177
- FR-A- 529 761
- US-A- 2 161 019

## Description

La présente invention concerne le domaine des échangeurs de chaleur, notamment pour des installations de refroidissement de moteurs de véhicules automobiles. Elle concerne plus particulièrement des échangeurs de chaleur à tubes souples, par exemple réalisés en matière plastique.

De tels échangeurs de chaleur, décrits notamment dans la Demande de Brevet français non publié n° 98 04966 de la Demanderesse, comportent des tubes réalisés dans une matière sensiblement souple et dont les extrémités communiquent avec au moins une boîte collectrice d'un fluide d'échange thermique, coopérant par exemple avec un flux d'air qui traverse l'échangeur.

De manière à augmenter la coopération thermique du flux avec les tubes de l'échangeur, il est actuellement souhaité de maintenir des interstices entre les tubes, par lesquels pénètre le flux d'air. De tels interstices permettraient en outre de perturber le flux à la manière des ailettes perturbatrices que comportent habituellement des échangeurs de chaleur à tubes rigides.

La présente invention vient alors améliorer la situation.

Elle porte sur un échangeur de chaleur à tubes souples, du type précité qui comporte, selon une caractéristique générale de l'invention, des moyens de maintien des tubes en rangées sensiblement parallèles. Les tubes sont conformés pour présenter des formes générales de lignes sensiblement sinusoïdales. Les sinusoïdes de deux tubes en contact, de deux rangées consécutives respectives, sont sensiblement décalées entre elles, l'une part rapport à l'autre, de sorte que les deux tubes sont maintenus en deux zones de contact par période de sinusoïdes.

Préférentiellement, les sinusoïdes des tubes respectifs de deux rangées consécutives sont sensiblement en opposition de phase, tandis que les sinusoïdes d'une même rangée sont en phase.

Selon une autre caractéristique optionnelle de la présente invention, les zones de contact des tubes respectifs de rangées consécutives sont sensiblement inscrites dans un plan perpendiculaire aux rangées.

Avantageusement, l'espacement entre les rangées est sensiblement constant.

Selon une autre caractéristique avantageuse de l'invention, une partie au moins de la surface externe des tubes, comprenant les zones de contact précitées, est revêtue d'une couche de colle pour former des moyens de maintien des tubes.

Dans un mode de réalisation préféré de la présente invention, les surfaces externes des tubes portent un matériau rendu adhésif par un traitement par vulcanisation, formant ainsi la couche de colle précitée.

Dans une forme de réalisation plus élaborée de l'invention, les moyens de maintien comportent en outre une pluralité de tiges sensiblement perpendiculaires aux rangées et implantées chacune entre les sinusoïdes respectives de rangées consécutives, pour maintenir les tubes des rangées consécutives sensiblement écartés.

D'autres avantages et caractéristiques de la présente invention apparaîtront à la lecture de la description détaillée ci-après et des dessins annexés, sur lesquels :
- la figure 1 représente schématiquement une vue partielle d'un dispositif de refroidissement du moteur d'un véhicule automobile dans l'exemple décrit,
- la figure 2 représente une vue schématique d'un échangeur de chaleur, en particulier d'un radiateur de refroidissement 2 d'un dispositif représenté sur la figure 1,
- la figure 3A représente les tubes d'un échangeur de chaleur selon la présente invention, conformés selon des lignes de forme sensiblement sinusoïdale,
- la figure 3B représente, selon une vue de face, les tubes de la figure 3A,
- la figure 3C est une vue selon la coupe C-C de la figure 3B, dans le plan de section des tubes,
- la figure 3D est une vue selon la coupe D-D de la figure 3B,
- la figure 3E est une vue de côté des tubes de la figure 3A,
- la figure 4A représente les tubes d'un échangeur de chaleur, munis de tiges parallèles,
- la figure 4B est une vue de dessus des tubes de la figure 4A, et
- la figure 4C est une vue de côté des tubes de la figure 4A.

Les dessins annexés contiennent pour l'essentiel des éléments de caractère certain. Ils pourront non seulement servir à mieux faire comprendre la présente invention mais aussi contribuer à sa définition, le cas échéant.

On se réfère tout d'abord à la figure 1 pour décrire un dispositif de refroidissement d'un moteur de véhicule automobile.

Un tel dispositif comporte de manière connue en soi un groupe moto-ventilateur 1 muni d'une pluralité de pales. Le groupe moto-ventilateur 1 est habituellement placé derrière la calandre du véhicule (non représentée). Un échangeur de chaleur selon l'invention est interposé dans un flux d'air (flèches F) que produit la rotation des pales du groupe moto-ventilateur 1, ou encore le déplacement même du véhicule. En pratique, l'échangeur de chaleur est alimenté par le liquide de refroidissement du moteur, habituellement sous le contrôle d'une vanne thermostatique 3. L'agencement d'une telle vanne dans le circuit du liquide de refroidissement 4 permet généralement d'obtenir un rendement satisfaisant du moteur M lors de son démarrage à froid, en coupant l'alimentation du radiateur.

On se réfère maintenant à la figure 2 pour décrire la structure de l'échangeur de chaleur 2 (radiateur de refroidissement, dans l'exemple). Cet échangeur de chaleur comporte des tubes souples 20 (représentés par des hachures sur la figure 2), réalisés généralement dans une matière plastique, qui communiquent par leurs extrémités avec deux boîtes collectrices 21 et 22. En effet, les boîtes collectrices sont munies d'ouvertures 215 et 225 logeant étroitement les extrémités des tubes 20. En pratique, les boîtes comportent des plaques collectrices munies des ouvertures 215 et 225, et qui forment ainsi des moyens de maintien des tubes, en particulier de leurs extrémités.

Les boîtes collectrices 25 et 22 présentent habituellement des compartiments 250, 251, 252 et 221, 222, séparés par des cloisons 253, 254 et 223, respectivement, pour définir un trajet du fluide d'échange thermique précité (liquide de refroidissement dans l'exemple décrit), entre une entrée C (flèche E) qui communique avec un conduit 23 d'arrivée et une sortie (flèche S) qui communique avec un conduit d'évacuation 24. Dans l'exemple représenté sur la figure 2, les boîtes collectrices comportent en tout cinq compartiments et le fluide d'échange thermique effectue en tout trois parcours "aller" et deux parcours "retour" de 1a boîte collectrice 21 à la boîte collectrice 22.

Les trajets du fluide entre les deux boîtes collectrices 21 et 22 sont alors assurés par les tubes 20, dans lesquels circule le fluide. Ainsi, les tubes coopèrent thermiquement avec le flux d'air F. Cependant, pour optimiser l'échange thermique entre les tubes 20, d'une part, et le flux d'air F, d'autre part, il est nécessaire de maintenir les tubes sensiblement écartés les uns des autres pour créer des interstices entre eux.

On se réfère alors aux figures 3A à 3E pour décrire l'ensemble des tubes d'un échangeur de chaleur selon un premier mode de réalisation de la présente invention.

Selon une caractéristique générale de l'invention, les tubes 20 de l'échangeur sont agencés en rangées 20A horizontales dans l'exemple décrit (figure 3E). Ces rangées sont sensiblement parallèles entre elles et espacées, dans l'exemple décrit, d'une distance correspondant sensiblement à une épaisseur de tube 20, de sorte que les différentes rangées sont sensiblement adjacentes par des paires de tubes respectifs de deux rangées consécutives, sensiblement en contact l'un avec l'autre.

En se référant à la figure 3A, il apparaît que les tubes présentent globalement des formes générales sensiblement sinusoïdales. Les tubes 211, 212 d'une même rangée 20A ont leur sinusoïde sensiblement en phase. En se référant à la figure 3B, il apparaît que deux tubes 211, 212 en contact, de deux rangées consécutives, respectives, sont en opposition de phase et sont en contact sur des zones 210 correspondant à des noeuds des deux sinusoïdes.

La figure 3C représente une vue en coupe (plan de section des tubes) des noeuds des sinusoïdes précités. Les tubes d'une même rangée 20A sont sensiblement écartés entre eux, puisque les sinusoïdes d'une même rangée sont en phase, tandis que les tubes de deux rangées consécutives sont en contact au niveau des zones 210 (noeuds des sinusoïdes).

La figure 3D est une vue en coupe (plan de section des tubes) des ventres que forment les sinusoïdes des tubes des rangées consécutives. Il apparaît alors un écart entre deux tubes de deux rangées consécutives, respectives, puisque les sinusoïdes des deux tubes sont en opposition de phase d'une rangée 20A à l'autre, consécutives.

Comme le montre la figure 3C, les zones de contact 210 entre les tubes de rangées consécutives sont inscrites dans des plans sensiblement horizontaux, tandis que les rangées 20A sont agencées en plans sensiblement verticaux. Ainsi, les zones de contact 210 des tubes respectifs de rangées consécutives sont sensiblement inscrites dans des plans perpendiculaires aux rangées 20A.

Préférentiellement, les tubes sont réalisés dans une matière plastique rendue adhésive par un traitement thermique. Ainsi, après traitement à chaud, les tubes sont reliés mécaniquement les uns aux autres par collage, en leurs zones de contact 210. En variante, il peut être prévu de revêtir les surfaces externes des tubes d'un matériau présentant une telle propriété, ou encore d'une couche de colle pour former les moyens de maintien précités. En particulier, des points de colle disposés sur les zones de contact 210 suffisent pour maintenir les tubes en rangées 20A, et sensiblement fixes les uns par rapport aux autres. Il est à noter que les ouvertures des boîtes collectrices sont agencées elles-mêmes en rangées et colonnes pour maintenir d'emblée les extrémités des tubes en rangées.

On se réfère maintenant aux figures 4A à 4C pour décrire l'agencement des tubes d'un échangeur de chaleur selon un second mode de réalisation de la présente invention.

Comme dans le premier mode de réalisation décrit ci-avant, les tubes d'une même rangée 20A forment des sinusoïdes sensiblement en phase, tandis que des tubes de deux rangées consécutives forment des sinusoïdes en opposition de phase. Dans ce mode de réalisation, il est prévu en outre des tiges 213 sensiblement parallèles entre elles et perpendiculaires aux rangées 20A. Chacune de ces tiges vient s'insérer dans les ventres que forment les sinusoïdes des tubes de rangées consécutives, comme le montre la figure 4B. De telles tiges 213 permettent ainsi de maintenir les tubes sensiblement écartés dans les rangées consécutives. Par conséquent, il n'est pas nécessaire de prévoir ici un revêtement adhésif sur les tubes, en particulier sur les zones de contact 210. Cependant, il peut être prévu encore de munir les surfaces externes des tubes et, en particulier, les surfaces externes des tiges d'une couche de colle ou d'un revêtement rendu adhésif par traitement thermique, par exemple par vulcanisation, pour renforcer le maintien des tubes en rangée enchevêtrées, telles que représentées sur les figures 3A et 4A.

Ainsi, l'espacement entre les tubes, en particulier dans les ventres de sinusoïdes, laissent pénétrer le flux d'air F dans l'échangeur, tout en perturbant le flux F, avantageusement. Par ailleurs, les tubes souples de l'échangeur sont de façon générale de petit diamètre, typiquement d'environ 1 à 4 mm et d'épaisseur de paroi voisine de 0,2 mm. Il est alors souhaité de maintenir les tubes en structure sensiblement rigide par leur agencement en sinusoïdes décrit ci-avant, en vue de les protéger par rapport aux contraintes d'utilisation (vibrations, vieillissement de la matière, pression du fluide d'échange thermique, etc...) qui tendent à les fragiliser. Un autre avantage que procure la présente invention consiste alors en ce que les tubes sont maintenus fixement les uns par rapport aux autres.

Préférentiellement, la période des sinusoïdes se situe dans une plage de 40 à 80 mm et leur amplitude, par rapport à un axe général de tube, est comprise entre un demi-diamètre de tube et deux diamètres de tube. En se référant notamment à la figure 3A, les extrémités des tubes sont jointives et plates sur une longueur d'environ 5 à 25 mm, pour pouvoir être reliées à la boîte collectrice, tandis que la longueur totale des tubes est, par exemple, de l'ordre de 500 mm.

Bien entendu, la présente invention ne se limite pas à la forme de réalisation décrite ci-avant à titre d'exemple. Elle s'étend à d'autres variantes.

On comprendra ainsi que les sinusoïdes des tubes d'une même rangée ne sont pas nécessairement en phase. En variante, il peut être envisagé en effet de disposer les tubes d'une même rangée suffisamment écartés, tandis que les phases entre leur sinusoïde sont sensiblement aléatoires.

Par ailleurs, les tubes adjacents de deux rangées consécutives ne sont pas nécessairement en opposition de phase. En effet, il suffit de décaler en phase les deux sinusoïdes pour laisser pénétrer un flux d'air entre les tubes. Cependant, l'agencement des deux sinusoïdes en opposition de phase permet une pénétration maximale du flux d'air par les ventres qu'elles forment.

Dans l'exemple décrit ci-avant, les rangées sont sensiblement horizontales, tandis que les zones de contact 210 sont agencées sensiblement dans des plans verticaux. De façon plus générale, ces plans ne sont pas nécessairement perpendiculaires aux rangées, en particulier si les tubes adjacents entre rangées consécutives sont décalés latéralement d'une rangée à l'autre.

Les moyens de maintien précités des tubes (film de colle, revêtement rendu adhésif par traitement thermique, tiges entretoises 213) sont décrits ci-avant à titre d'exemple. D'autres moyens de maintien peuvent être envisagés.

Par ailleurs, dans l'exemple représenté sur la figure 2, l'échangeur 2 comporte deux boîtes collectrices. En variante, il peut n'être prévu qu'une boîte collectrice munie d'ouvertures dans lesquelles sont introduites les extrémités des tubes, tandis que chaque tube présente une forme de "U" dont les deux branches sont ondulées et inscrites dans une même rangée, ou encore entrelacées, tandis que chaque branche de "U" est inscrite dans une rangée distincte.

Enfin, l'échangeur de chaleur décrit ci-avant à titre d'exemple est destiné à opérer en tant que radiateur de refroidissement d'un véhicule automobile. En variante, cet échangeur de chaleur peut être prévu en tant que radiateur de chauffage logé dans une branche d'air chaud d'une installation de ventilation, chauffage et/ou climatisation de l'habitacle du véhicule, ou encore en tant qu'évaporateur d'une boucle de climatisation de cette installation, ou autre. Par ailleurs, le fluide traversant l'échangeur de chaleur (flux d'air F dans l'exemple décrit ci-avant) peut être de nature différente, par exemple de l'huile, notamment pour une application de l'échangeur en tant que radiateur de refroidissement d'huile du moteur.

## Revendications

1. Echangeur de chaleur, notamment d'une installation de refroidissement d'un moteur de véhicule automobile, du type comprenant une pluralité de tubes (20) réalisés dans un matériau sensiblement souple, et destinés à acheminer un fluide d'échange thermique propre à coopérer avec un flux de fluide (F) traversant l'échangeur,
**caractérisé en ce qu'**il comporte des moyens de maintien des tubes en rangées sensiblement parallèles (20A), et **en ce que** les tubes (20) sont conformés pour présenter des formes générales de lignes sensiblement sinusoïdales, tandis que les sinusoïdes de deux tubes (211,212) en contact, de deux rangées consécutives respectives, sont sensiblement décalées en phase l'une par rapport l'autre de sorte que les deux tubes sont maintenus en deux zones de contact (210) par période de sinusoïde.

2. Echangeur selon la revendication 1, **caractérisé en ce que** les sinusoïdes des tubes respectifs (211,212) de deux rangées consécutives, sont sensiblement en opposition de phase, tandis que les sinusoïdes d'une même rangée (20A) sont en phase.

3. Echangeur selon la revendication 2, **caractérisé en ce que** les zones de contact (210) des tubes respectifs de rangées consécutives, sont sensiblement inscrites dans un plan perpendiculaire aux rangées.

4. Echangeur selon l'une des revendications précédentes, **caractérisé en ce que** l'espacement entre les rangées (20A) est sensiblement constant.

5. Echangeur selon l'une des revendications précédentes, **caractérisé en ce qu'**une partie au moins des surfaces externes des tubes, comprenant lesdites zones de contact (210), est revêtue d'une couche de colle pour former des moyens de maintien des tubes.

6. Echangeur selon la revendication 5, **caractérisé en ce que** les surfaces externes des tubes (20) portent un matériau rendu adhésif par un traitement thermique.

7. Echangeur selon l'une des revendications précédentes, **caractérisé en ce que** les moyens de maintien comportent une pluralité de tiges (213) sensiblement perpendiculaires aux rangées (20A) et implantées chacune entre les sinusoïdes respectives de rangées consécutives, pour maintenir les tubes (211,212) des rangées consécutives sensiblement écartés.

8. Echangeur selon l'une des revendications précédentes, **caractérisé en ce qu'**il comporte au moins une boîte collectrice (25,22) munie d'ouvertures (215,225) communiquant chacune avec une extrémité d'un tube, et agencées pour loger étroitement les extrémités des tubes en formant des moyens de maintien d'extrémités des tubes.

9. Echangeur selon l'une des revendications précédentes, **caractérisé en ce que** la période des sinusoïdes est comprise entre 40 et 80 mm.

10. Echangeur selon l'une des revendications précédentes, **caractérisé en ce que** l'amplitude des sinusoïdes, par rapport à un axe général de tube (20), est comprise entre un demi-diamètre de tube et deux diamètres de tube.

11. Echangeur selon l'une des revendications précédentes, **caractérisé en ce que** les extrémités des tubes (20) sont jointives et plates sur une longueur d'environ 5 à 25 mm.

## Patentansprüche

1. Wärmeaustauscher, insbesondere einer Kühlanlage eines Kraftfahrzeugmotors, der Art, eine Vielzahl die Rohren (20) umfasst, die aus einem im Wesentlichen weichen Material hergestellt sind und dazu bestimmt sind, ein Wärmeaustauschfluid zu befördern, das geeignet ist, mit einem Fluss an Fluid (F) zusammenzuwirken, das den Austauscher durchquert,
**dadurch gekennzeichnet, dass** er Mittel umfasst, um die Rohre in im Wesentlichen parallelen Reihen (20A) zu halten und dadurch, dass die Rohre (20) so geformt werden, dass sie Grundformen im Wesentlichen sinusförmiger Linien aufweisen, wobei die Sinuslinien von zwei miteinander in Kontakt stehenden Rohren (211, 212) von zwei jeweiligen aufeinander folgenden Reihen zueinander im Wesentlichen phasenverschoben sind, so dass die zwei Rohre pro Sinusperiode in zwei Kontaktbereichen (210) gehalten werden.

2. Austauscher nach Anspruch 1, **dadurch gekennzeichnet, dass** die Sinuslinien der jeweiligen Rohre (211, 212) von zwei aufeinander folgenden Reihen im Wesentlichen in entgegengesetzter Phase sind, während die Sinuslinien einer selben Reihe (20A) in Phase sind.

3. Austauscher nach Anspruch 2, **dadurch gekennzeichnet, dass** die Kontaktbereiche (210) der jeweiligen Rohre von aufeinander folgenden Reihen sich im Wesentlichen in einer zu den Reihen senkrechten Ebene befinden.

4. Austauscher nach einem der vorhergehenden Ansprüche, **dadurch gekennzeichnet, dass** der Abstand zwischen den Reihen (20A) im Wesentlichen konstant ist.

5. Austauscher nach einem der vorhergehenden Ansprüche, **dadurch gekennzeichnet, dass** mindestens ein Teil der Außenflächen der Rohre, umfassend die Kontaktbereiche (210), mit einer Klebemittelschicht überzogen ist, um Mittel zum Halten der Rohre zu bilden.

6. Austauscher nach Anspruch 5, **dadurch gekennzeichnet, dass** die Außenflächen der Rohre (20) ein Material aufweisen, das durch eine Wärmebehandlung haftend gemacht wurde.

7. Austauscher nach einem der vorhergehenden Ansprüche, **dadurch gekennzeichnet, dass** die Mittel zum Halten eine Vielzahl von Stäben (213) aufweisen, welche im Wesentlichen senkrecht zu den Reihen (20A) angeordnet sind und von denen jeder zwischen den jeweiligen Sinuslinien von aufeinander folgenden Reihen positioniert ist, um die Rohre (211, 212) der aufeinander folgenden Reihen im Wesentlichen beabstandet zu halten.

8. Austauscher nach einem der vorhergehenden Ansprüche, **dadurch gekennzeichnet, dass** er mindestens ein Sammelgehäuse (25, 22) aufweist, das mit Öffnungen (215, 225) versehen ist, welche jeweils mit einem Ende eines Rohres verbunden und so angeordnet sind, dass sie die Enden der Rohre eng aufnehmen, wodurch Mittel zum Halten der Enden der Rohre gebildet werden.

9. Austauscher nach einem der vorhergehenden Ansprüche, **dadurch gekennzeichnet, dass** die Sinusperiode zwischen 40 und 80 mm umfasst.

10. Austauscher nach einem der vorhergehenden Ansprüche, **dadurch gekennzeichnet, dass** die Amplitude der Sinuslinien im Verhältnis zu einer Rohrhauptachse (20) zwischen einem halben Rohrdurchmesser und zwei Rohrdurchmessern liegt.

11. Austauscher nach einem der vorhergehenden Ansprüche, **dadurch gekennzeichnet, dass** die Enden der Rohre (20) auf einer Länge von ungefähr 5 bis 25 mm aneinanderstoßend und flach sind.

## Claims

1. Heat exchanger, especially for a system for cooling a motor of a motor vehicle, of the type comprising a plurality of tubes (20) made of a substantially flexible material, and intended to route a heat exchange fluid suitable for cooperating with a stream of fluid (F) passing through the exchanger,
**characterized in that** it comprises means for holding the tubes in substantially parallel rows (20A), and **in that** the tubes (20) are shaped in order to have overall shapes of substantially sinusoidal lines, while the sinusoids of two tubes (211, 212) in contact, of two respective consecutive rows, are substantially offset in terms of phase, one with respect to the other, such that both tubes are held in two contact zones (210) per sinusoidal period.

2. Exchanger according to Claim 1, **characterized in that** the sinusoids of the respective tubes (211, 212) of two consecutive rows are substantially in phase opposition, while the sinusoids of the same row (20A) are in phase.

3. Exchanger according to Claim 2, **characterized in that** the contact zones (210) of respective tubes of consecutive rows are substantially contained within a plane perpendicular to the rows.

4. Exchanger according to one of the preceding claims, **characterized in that** the spacing between the rows (20A) is substantially constant.

5. Exchanger according to one of the preceding claims, **characterized in that** at least part of the outer surfaces of the tubes, comprising the said contact zones (210), is coated with a layer of adhesive in order to form means for holding the tubes.

6. Exchanger according to Claim 5, **characterized in that** the outer surfaces of the tubes (20) bear a material rendered adhesive by a heat treatment.

7. Exchanger according to one of the preceding claims, **characterized in that** the holding means comprise a plurality of rods (213) substantially perpendicular to the rows (20A) and each one inserted between the respective sinusoids of consecutive rows, in order to hold the tubes (211, 212) of consecutive rows substantially apart.

8. Exchanger according to one of the preceding claims, **characterized in that** it comprises at least one collecting box (25, 22) fitted with openings (215, 225), each one communicating with one end of a tube, and arranged in order to closely house the ends of the tubes thereby forming means of holding the ends of the tubes.

9. Exchanger according to one of the preceding claims, **characterized in that** the period of the sinusoids is between 40 and 80 mm.

10. Exchanger according to one of the preceding claims, **characterized in that** the amplitude of the sinusoids, with respect to a general axis of the tube (20), is between half a tube diameter and two tube diameters.

11. Exchanger according to one of the preceding claims, **characterized in that** the ends of the tubes (20) are contiguous and flat over a length of about 5 to 25 mm.
